# EUROPÄISCHE PATENTSCHRIFT

(11) **EP 2 091 824 B1**
(45) Veröffentlichungstag und Bekanntmachung des Hinweises auf die Patenterteilung: **15.02.2012**
(21) Anmeldenummer: 07818997.4
(22) Anmeldetag: 15.10.2007
(51) Int. Cl.: B65D 1/02, B65D 1/44

(54) **KUNSTSTOFFFLASCHE UND DERGLEICHEN BEHÄLTER AUS KUNSTSTOFF**
PLASTIC BOTTLE AND SIMILAR CONTAINERS MADE OF PLASTIC
BOUTEILLE EN MATIÈRE PLASTIQUE ET RÉCIPIENT SIMILAIRE EN MATIÈRE PLASTIQUE

(30) Priorität: 23.11.2006 CH 18892006
(43) Veröffentlichungstag der Anmeldung: 26.08.2009
(73) Patentinhaber: Alpla-Werke Alwin Lehner GMBH & Co.KG, A-6971 Hard (AT)
(72) Erfinder: DORNBACH, Christian, 6972 Fussach (AT)
(74) Vertreter: Hasler, Erich
(86) Internationale Anmeldenummer: PCT/EP2007/008926
(87) Internationale Veröffentlichungsnummer: WO 2008/061594

(56) Entgegenhaltungen:
- WO-A-97/22527
- CA-A1- 2 517 760
- US-A- 4 170 622
- US-A- 5 224 614
- US-A- 5 988 417
- US-B1- 6 213 326
- US-B1- 6 497 333

## Beschreibung

Die Erfindung betrifft eine Kunststoffflasche und dergleichen Behälter aus Kunststoff gemäss dem Oberbegriff des Patentanspruchs 1.

Die in der Vergangenheit üblichen Behältnisse aus Weiss- oder Buntblech, aus Glas oder auch aus Keramik werden in zunehmendem Masse von Behältnissen aus Kunststoff abgelöst. Insbesondere für die Verpackung von schüttfähige Medien, beispielsweise von Reinigungsutensilien, Körperpflegemitteln, Kosmetika, Kfz-Medien, usw., kommen hauptsächlich Kunststoffbehältnisse zum Einsatz. Das geringe Gewicht und die geringeren Kosten spielen sicher eine nicht unerhebliche Rolle bei dieser Substitution. Die Verwendung rezyklierbarer Kunststoffmaterialien und die insgesamt günstigere Gesamtenergiebilanz bei ihrer Herstellung tragen auch dazu bei, die Akzeptanz von Kunststoffbehältnissen, insbesondere von Kunststoffflaschen, beim Konsumenten zu fördern.

Eine sehr häufig eingesetzte Art von Kunststoffflaschen besteht meist aus Polyethylenterephthalat (PET). Diese Kunststoffflaschen werden üblicherweise in einem sogenannten Spritzstreckblasverfahren hergestellt, das eine Kombination aus Spritzgiessen und Blasformen darstellt. Dabei wird zunächst in einem Spritzgiessprozess in einer Spritzform ein PET-Preform hergestellt. Neuerdings sind auch Fliesspressverfahren zur Herstellung von Preforms vorgeschlagen worden. Der Preform weist einen im wesentlichen länglichen, zylindrischen Körper auf und ist an einem Längsende geschlossen ausgebildet. Ein Supportring trennt den Körper von einem Halsabschnitt mit einer Ausgiessöffnung. Der Halsabschnitt weist üblicherweise bereits die spätere Form des Flaschenhalses auf. An der Aussenseite des Halsabschnitts sind bereits Gewindeabschnitte oder dergleichen für die Festlegung eines Verschlussteils ausgebildet. Der Preform wird nach seiner Herstellung entformt und gleich weiterverarbeitet oder für eine spätere Verarbeitung auf einer Blasmaschine zwischengelagert. Vor der Weiterverarbeitung in einer Blasmaschine wird der Preform bei Bedarf konditioniert; danach wird er in eine Blasform einer Blasmaschine eingebracht. In der Blasform wird der Preform schliesslich durch ein mit Überdruck eingeblasenes Gas gemäss der Formkavität aufgeblasen und dabei zusätzlich mit einem Reckdorn verstreckt. Es ist auch bereits ein Spritzblasverfahren bekannt, bei dem der Blasprozess direkt anschliessend an das Spritzen des Preforms erfolgt. Der Preform verbleibt dabei auf dem Spritzkern, der zugleich den Reckdorn bildet. Auch bei diesem Verfahren wird der Preform wiederum durch Überdruck gemäss der Formkavität einer Blasform, die auf den Spritzkern zugestellt wird oder umgekehrt, aufgeblasen und dabei vom Reckdorn verstreckt. Danach wird die fertige Kunstsfoffflasche entformt.

Ein- oder mehrschichtige Kunststoffflaschen und -behälter werden oft im sogenannten Extrusionsblasverfahren, insbesondere einem Schlauchblasverfahren, hergestellt. Die für das Extrusionsblasverfahren eingesetzten Extrusionsblasmaschinen besitzen in der Regel einen oder mehrere Extruder zur Zuführung des benötigten Kunststoffmaterials. Der Ausgang des Extruders ist mit einem Extruderkopf verbunde, an dessen vorzugsweise in der Öffnungsweite regulierbarer Austrittsdüse der extrudierte Schlauch austritt Der extrudierte Kunststoffschlauch kann ein- oder mehrschichtig aufgebaut sein. Der aus der Austrittsdüse kontinuierlich oder quasi-kontinuierlich austretende Schlauch wird an eine Blasform übergeben und mit Hilfe eines in den Formhohlraum eingefahrenen Blasdorns durch Überdruck aufgeblasen. Danach wird die aufgeblasene Kunststoffflasche aus der Formkavität entformt.

Kunststoffflaschen und dergleichen Behälter aus Kunststoff werden in sehr hohen Stückzahlen hergestellt und sind daher ständig Gegenstand von Optimierungen, um Kosten einzusparen. Aus Kostengründen, aber auch aus ökologischen Gründen wird daher auch versucht, Material einzusparen. Dabei ist jedoch andererseits immer auch die erforderliche Steifigkeit der Kunststoffflaschen zu berücksichtigen. Diese setzt insbesondere bei Kunststoffflaschen mit einem Füllvolumen von 50 ml bis 300 ml den Bemühungen der Techniker und Designer Grenzen.

Mit dem Produkt "Bomba" wurde im Jahr 2005 eine Flasche mit einer Designstruktur herausgebracht. Das Design wird bei Kunststoffflaschen wie auch Glasflaschen angewandt. Dieses Design umfasst Strukturmerkmale gemäss dem Oberbegriff des Patentanspruchs 1.

Aufgabe der vorliegenden Erfindung ist es daher, eine Kunststoffflasche zu schaffen, welche die erforderliche Steifigkeit aufweist. Dabei soll die geforderte Steifigkeit ohne zusätzlichen Materialeinsatz erzielbar sein. Die bestehenden Herstellverfahren sollen nicht verändert werden müssen.

Die Lösung dieser Aufgabe besteht in einer Kunststoffflasche und dergleichen Behälter aus Kunststoff, welche die im kennzeichnenden Abschnitt des Patentanspruchs 1 angeführten Merkmale aufweist. Weiterbildungen und/oder vorteilhafte Ausführungsvarianten der Erfindung sind Gegenstand der abhängigen Patentansprüche.

Eine Kunststoffflasche und dergleichen Behälter zur Aufnahme von fluiden Substanzen weist einen länglich ausgebildeten Körper auf, dessen eine Seite von einem Boden verschlossen ist und dessen gegenüberliegende Seite in einen Halsabschnitt mit einer Ausgiessöffnung übergeht. Ein Schulterabschnitt erstreckt sich vom Halsabschnitt zu einem durchmessergrösseren Bereich des Körpers. Wenigstens in einem Teil seiner axialen und in Umfangsrichtung verlaufenden Erstreckung ist der Schulterabschnitt mit Strukturierungen versehen. Im Schulterabschnitt sind zwei oder mehrere Ringe geometrischer Grundstrukturen angeordnet, die durch Querrillen voneinander getrennt sind. Zur Verbesserung des steifigkeitsverbalttens bildet eine weitere Quemille den Abschluss des Schulterabschnitts zum körper.

Die Strukturierungen im Schulterabschnitt der Kunststoffflasche verleihen der Flasche die gewünschte Steifigkeit. Selbst bei weiteren Optimierungen durch Materialeinsparungen im Schulterabschnitt weist die mit den Strukturierungen versehene Kunststoffflasche wenigstens die gleiche Steifigkeit auf wie eine vergleichbare Kunststoffflasche mit grösserer Wanddicke. Bei gleichbleibender Wanddicke wird die Steifigkeit erhöht. Dadurch ist die Kunststoffflasche lagerbeständiger, und sie kann auch für Abfüllanlagen bei erhöhten Temperaturen eingesetzt werden.

Vorzugsweise sind die Strukturierungen gleichmässig entlang der Umfangserstrekkung des Schulterabschnitts angeordnet und als sich wiederholende, ringförmig angeordnete geometrische Grundstrukturen ausgebildet. Die sich wiederholenden, ringförmig angeordneten geometrischen Grundstrukturen sind einfach erstellbar und führen unmittelbar zu einer erhöhten Steifigkeit der strukturierten Bereiche. Die sich über den Umfang des Schulterabschnitts wiederholenden geometrischen Grundstrukturen führen zu einer über den Umfang gleichmässigen Verstärkung des Wandungsbereichs. Dies erlaubt es, die im Schulterabschnitt vorgesehenen geometrischen Grundstrukturen an die Kontur der Kunststoffflasche anzupassen und entsprechend dieser Kontur auszulegen.

Die im folgenden angeführten vorteilhaften Ausführungsvarianten führen allein oder in Kombination miteinander zu weiteren Verbesserungen des Steifigkeitsverhaltens der Kunststoffflasche:

Eine Variante der Kunststoffflasche sieht vor, dass die geometrischen Strukturen durch im wesentlichen in Längsrichtung des Körpers verlaufende Rillen voneinander getrennt sind.

Die in Längsrichtung verlaufenden Rillen können parallel zur Längsachse angeordnet sein oder auch mit der Längsachse des Körpers einen Winkel von bis zu 45° einschliessen. Die geometrischen Grundstrukturen können somit Längsseiten aufweisen, die in einer Projektion parallel zur Längsachse des Körpers verlaufen oder verkippt sind.

Gute Steifigkeitsverhältnisse ergeben sich, wenn die Quer- und/oder die Längsrillen eine Tiefe von etwa 0,5 mm bis etwa 1,5 mm aufweisen. Dabei können die Querrillen und die Längsrillen auch voneinander verschiedene Tiefen aufweisen.

Die Steifigkeit wird noch dadurch erhöht, dass die Quer- und/oder Längsrillen einen Nutengrund aufweisen, dessen senkrecht zum Rillenverlauf gemessene Breite etwa 0,2 mm bis etwa 1,2 mm beträgt.

Eine zweckmässige Variante der Kunststoffflasche sieht vor, dass die Wandungen der Quer- und/oder Längsrillen miteinander einen Öffnungswinkel einschliessen, der etwa 50° bis etwa 100° beträgt. Die von den Wandungen der Querrillen bzw. der Längsrillen eingeschlossenen Winkel können dabei verschieden voneinander ausgebildet sein.

Es erweist sich von Vorteil für die erzielbare Steifigkeit der Kunststoffflasche im Schulterabschnitt, wenn die ringförmig angeordnete Strukturierung 9 bis 15, bevorzugt. 10 bis 14, geometrische Grundstrukturen aufweist, die gleichmässig über den Umfang angeordnet sind.

Eine sehr zweckmässige Ausführungsvariante der Erfindung sieht vor, dass im Schulterabschnitt zwei oder mehrere Ringe geometrischer Grundstrukturen angeordnet sind. Dabei weist jeder Ring die gleiche Anzahl geometrischer Grundstrukturen auf, die zweckmässigerweise jeweils die o.a. Anzahlen von Grundstrukturen aufweisen und durch Längsrillen voneinander getrennt sind; die sich über benachbarte Ringstrukturen erstrecken. Die Grundstrukturen benachbarter Ringe müssen dabei nicht identisch ausgebildet sein, sondern können entsprechend dem Abschnitt des Schulterabschnitts voneinander verschieden sein, beispielsweise um unterschiedlichen Krümmungsradien oder unterschiedlichen Durchmessern Rechnung zu tragen.

Für die geometrischen Grundstrukturen erweisen sich reckteck- bis trapezförmige Formen als zweckmässig. Dabei sind die trapezförmigen Grundstrukturen mit Vorteil im halsnäheren Abschnitt des Schulterabschnitts angeordnet.

Die Grundstrukturen weisen eine Höhe auf, die das 1- bis 1,5-fache der Breite der Grundstruktur beträgt. Daraus ergeben sich vorteilhafte Festigkeiten und kann zugleich die Kontur der Kunststoffflasche in die Formgebung miteinbezogen werden.

Die erfindungsgemässe Ausbildung der Kunststoffflasche mit Strukturierungen im Schulterabschnitt erweist sich insbesondere bei Kunststoffflaschen mit einem Füllvolumen von 50 ml bis 330 ml als zweckmässig.

Die Strukturierungen im Schulterabschnitt der Kunststoffflasche können bei Kunststoffflaschen angebracht werden, die in einem Streckblas- oder Extrusionsblasprozess hergestellt werden. Dabei werden die Strukturierungen während des Blasvorgangs innerhalb der Formkavität einer Blasform erzeugt. Die erfolgt einfach durch eine entsprechende Auslegung der Wandungen der Formkavität. Die im Streckblasverfahren eingesetzten Preforms bleiben dabei unverändert. Analog bleibt auch der Extrusionsvorgang beim Extrusionsblasverfahren unverändert bzw. sind keine Veränderungen an der Extrusionsdüse erforderlich.

Weitere Vorteile und Merkmale ergeben sich aus der nachfolgenden Beschreibung einer beispielsweisen Ausführungsvariante der Erfindung unter Bezugnahme auf die schematischen Zeichnungen. Es zeigen in nicht massstabsgetreuer Darstellung:
- Fig. 1: eine perspektivische Ansicht einer erfindungsgemäss ausgebildeten Kunststoffflasche;
- Fig. 2: eine Seitenansicht der Kunststoffflasche aus Fig. 1;
- Fig. 3: einen Axialschnitt der Kunststoffflasche; und
- Fig. 4: ein Detail gemäss Pfeil IV in Fig. 3.

In den Figuren tragen gleiche Elemente jeweils mit die gleichen Bezugszeichen.

Eine erfindungsgemäss ausgebildete Kunststoffflasche ist in Fig.1-3 jeweils gesamthaft mit dem Bezugszeichen 1 versehen. Beispielsweise handelt es sich um eine Kunststoffflasche mit einem Füllvolumen von 125 ml. Die Kunststoffflasche 1 weist einen länglich geformten, rotationssymmetrischen Körper 2 auf, dessen eines Längsende mit einem Boden 3 verschlossen ist. Am gegenüberliegenden Ende geht der Körper in einen Halsabschnitt 4 über, der eine Ausgiessöffnung 5 aufweist. An der Aussenseite des Halsabschnitts 4 sind Gewindeabschnitte ausgebildet, die das Aufschrauben eines Verschlusses ermöglichen. Ein Schulterabschnitt 6 erstreckt sich vom Halsabschnitt 4 zu einem durchmessergrösseren Bereich 7 des Körpers 2. Bei dem durchmessergrösseren Bereich 7 kann aber muss es sich nicht notwendigerweise um den durchmessergrössten Bereich des Körpers 2 der Kunststoffflasche 1 handeln. Derartige Kunststoffflaschen werden meist in einem Streckblasverfahren hergestellt. Sie können aber auch in einem Extrusionsblasverfahren hergestellt werden.

Der Schulterabschnitt 6 des Körpers 2 ist über seine axiale Erstreckung und seinen Umfang mit Strukturierungen 10 versehen. Bei dem dargestellten Ausführungsbeispiel der Kunststoffflasche bestehen die Strukturierungen aus zwei Ringen 11, 12 von geometrischen Grundstrukturen 13,14, die gleichmässig entlang des Umfangs des Schulterabschnitts 6 angeordnet sind. Die beiden Ringe 11, 12 von Grundstrukturen 13,14 sind durch eine Querrille 15 voneinander getrennt. Eine weitere Querrille 15 bildet den Abschluss des Schulterabschnitts 6 zum durchmessergrösseren Bereich 7 des Körpers 2. Die geometrischen Grundstrukturen 13, 14 sind im wesentlichen rechteckig bzw. trapezförmig ausgebildet und durch in Längsrichtung verlaufende Rillen 16 voneinander getrennt. Bei dem dargestellten Ausführungsbeispiel verlaufen die Längsrillen 16 in einer Seitenprojektion parallel zur Längsachse der Kunststoffflasche 1. In einem nicht näher dargestellten Ausführungsbeispiel können die in Längsrichtung verlaufenden Rillen gegenüber der Längsachse auch bis zu einem Winkel von 45° geneigt verlaufen.

Die geometrischen Grundstrukturen 13,14 weisen eine axiale Höhe auf, die etwa das ein- bis eineinhalbfache ihrer Breite beträgt. Es versteht sich, dass unter der Höhe und der Breite jeweils die abgewickelten Masse zu verstehen sind. Aus Fig. 1 und 2 ist ersichtlich, dass die dem Halsabschnitt 4 näheren Grundstrukturen 13 eine im wesentlichen trapezförmige Gestalt mit einer grösseren Höhe als Breite aufweisen. Die trapezförmigen Grundstrukturen 13 grenzen direkt an den Halsabschnitt 4 an. Der zweite Ring 12 von Grundstrukturen besteht aus etwa quadratischen Grundstrukturen 14. Die Zahl der Grundstrukturen 13, 14 ist in den beiden Ringen 11,12 gleich gross und beträgt typischerweise etwa 9 bis 15, vorzugsweise 10 bis 14.

Fig. 4 zeigt in grösserem Massstab den in Fig. 3 mit dem Pfeil IV bezeichneten Ausschnitt der Flaschenwandung mit einer Querrille 15. Die Querrille 15 wird von Wandungen 18, 19 berandet, die miteinander typischerweise einen Öffnungswinkel α von 50° -100° einschliessen. Im dargestellten Ausschnitt IV beträgt der Öffnungswinkel α ca. 90°. Die beiden Wandungen 18, 19 schliessen an einen Nutengrund 17 an, dessen quer zur Erstreckung der Rille gemessene Breite etwa 0,2 mm bis etwa 1,2 mm beträgt. Die Rille 15 weist eine Tiefe T von ca. 0,5 bis 1,5 mm auf. Die Abmessungen der Rillen sind am Beispiel einer Querrille 15 erläutert worden. Es versteht sich, dass die Abmessungen der Längsrillen 16 analog ausgebildet sind und in die angegebenen Bereiche fallen. Dabei können sich die Abmessungen der Querrillen 15 und der Längsrillen voneinander unterscheiden. Üblicherweise weisen die Längsrillen einen schmaleren Nutengrund auf als die Querrillen. Auch ist ihr Öffnungswinkel typischerweise kleiner.

Die Erfindung ist am Beispiel einer Kunststoffflasche mit einem Füllvolumen von 125 ml erläutert worden. Grundsätzlich ist die Erfindung nicht auf derartige Füllvolumina eingeschränkt. Es zeigt sich, dass das Vorsehen von Strukturierungen 10 im Schulterabschnitt 6 besonders bei Kunststoffflaschen mit Füllvolumina von 50 ml bis 330 ml hinsichtlich der erzielbaren Steifigkeiten Vorteile bringt. Während bei dem dargestellten Ausführungsbeispiel der gesamte Schulterabschnitt 6 mit Strukturierungen 10 versehen ist, versteht es sich, dass diese auch nur in einem Teilbereich der axialen Erstrekkung und des Umfangs des Schulterabschnitts vorgesehen sein können. Die Strukturierungen können bei Kunststoffflaschen ausgebildet werden, die im Streckblasverfahren oder in einem Extrusionsblasverfahren hergestellt werden. Dabei erweist es sich als besonders vorteilhaft, wenn die Strukturierungen während des Blasvorgangs innerhalb der Formkavität der Blasform erzeugt werden.

## Patentansprüche

1. Kunststoffflasche und dergleichen Behälter aus kunststoff zur Aufnahme von fluiden Substanzen mit einem länglich ausgebildeten Körper (2), dessen eines Längsende von einem Boden (3) verschlossen ist und dessen gegenüberliegendes Ende in einen Halsabschnitt (4) mit einer Ausgiessöffnung (5) übergeht, und der einen Schulterabschnitt (6) aufweist, der sich vom Halsabschnitt (4) zu einem durchmessergrösseren Bereich (7) des Körpers (2) erstreckt, und der Schulterabschnitt (6) wenigstens in einem Teil seiner axialen und in Umfangsrichtung verlaufenden Erstreckung mit Strukturierungen (10) versehen ist, wobei im Schulterabschnitt (6) zwei oder mehrere Ringe (11, 12) geometrischer Grundstrukturen (13,14) angeordnet sind, die durch Querrillen (15) voneinander getrennt sind, **dadurch gekennzeichnet, dass** zur Verbesserung des Steifigkeitsverhaltens eine weitere Querrille (15) den Abschluss des Schulterabschnitts (6) zum Körper (2) bildet

2. Kunststoffflasche nach Anspruch 1, **dadurch gekennzeichnet, dass** die Strukturierungen (10) gleichmässig entlang der Umfangserstreckung des Schulterabschnitts (6) angeordnet sind und sich wiederholende, ringförmig angeordnete geometrische Grundstrukturen (13, 14) umfassen.

3. Kunststoffflasche nach Anspruch 1 oder 2, **dadurch gekennzeichnet, dass** die geometrischen Grundstrukturen (13,14) durch im wesentlichen in Längsrichtung des Körpers (2) verlaufende Rillen (16) voneinander getrennt sind.

4. Kunststoffflasche nach Anspruch 3, **dadurch gekennzeichnet, dass** die in Längsrichtung verlaufenden Rillen (16) in einer Projektionsansicht parallel zur Längsachse des Körpers (2) angeordnet sind. 3

5. Kunststoffflasche nach Anspruch 3, **dadurch gekennzeichnet, dass** die in Längsrichtung verlaufenden Rillen (16) in einer Projektionsansicht mit der Längsachse des Körpers (2) einen Winkel von bis zu 45° einschliessen.

6. Kunststoffflasche nach einem der Ansprüche 1-5 **dadurch gekennzeichnet, dass** die Quer- und/oder die Längsrillen (15,16) eine Tiefe (t) von etwa 0,5 mm bis etwa 1,5 mm aufweisen.

7. Kunststoffflaschen nach Anspruch 6, **dadurch gekennzeichnet, dass** die Quer- und/oder Längsrillen (15,16) einen Nutengrund (17) aufweisen, dessen senkrecht zum Rillenverlauf gemessene Breite (b) etwa 0,2 mm bis etwa 1,2 mm beträgt

8. Kunststoffflasche nach einem der Ansprüche 1-7, **dadurch gekennzeichnet, dass** die Wandungen (18,19) der Quer- und/oder Längsrillen (15,16) miteinander einen Öffnungswinkel (α) einschliessen, der etwa 50° bis etwa 100° beträgt.

9. Kunststoffflasche nach einem der Ansprüche 1-8, **dadurch gekennzeichnet, dass** die in Ringen (11, 12) angeordneten Strukturierungen 9 bis 15, vorzugsweise 10 bis 14, geometrische Grundstrukturen (13,14) aufweisen, die gleichmässig über den Umfang angeordnet sind.

10. Kunststoffflasche nach Anspruch 9, **dadurch gekennzeichnet, dass** im Schulterabschnitt (6) zwei oder mehrere Ringe (11, 12) geometrischer Grundstrukturen (13,14) angeordnet sind, wobei jeder Ring (11, 12) die gleiche Anzahl geometrischer Grundstrukturen (13,14) aufweist, die durch Längsrillen (16) voneinander getrennt sind, die sich über benachbarte Ringstrukturen (11, 12) erstrecken.

11. Kunststoffflasche nach einem der Ansprüche 2 - 10, **dadurch gekennzeichnet, dass** die geometrischen Grundstrukturen (13,14) rechteck- bis trapezförmig ausgebildet sind.

12. Kunststoffflasche nach Anspruch 11, **dadurch gekennzeichnet, dass** die Grundstrukturen (13, 14) eine Höhe aufweisen, die das 1- bis 1,5-fache ihrer Breite beträgt.

13. Kunststoffflasche nach einem der vorangehenden Ansprüche, **dadurch gekennzeichnet, dass** sie ein Füllvolumen von 50 ml bis 330 ml aufweist.

14. Kunststoffflasche nach einem der vorangehenden Ansprüche, **dadurch gekennzeichnet, dass** die Strukturierungen (10) im Schulterabschnitt (6) in einem Streckblas- oder Extrusionsblasprozess innerhalb der Formkavität einer Blasform erzeugt sind.

15. Kunststoffflasche nach einem der vorangehenden Ansprüche, **dadurch gekennzeichnet, dass** die Längsrillen (15,16) einen schmaleren Nutengrund aufweisen als die Querrillen.

## Claims

1. Plastic bottle and similar containers made from plastic to hold fluid substances with an elongated body (2), one longitudinal end of which is closed by a bottom (3) and the opposite end of which transitions to a neck section (4) with a pour opening (5), and said body having a shoulder section (6) that extends from the neck section (4) to an enlarged diameter area (7) of the body (2), and the shoulder section (6) being provided with structuring (10) in at least a portion of its axial extent and along its circumference; whereby two or more rings (11, 12) of geometric base structures (13, 14) are located in the shoulder section (6), said rings being separated from one another by transverse grooves (15), **characterized in that** for improvement in the stiffness behavior of the plastic bottle a further transverse groove (15) forms the end of the shoulder section (6) towards the body (2).

2. The plastic bottle according to claim 1, **characterized in that** the structuring (10) is arranged evenly along the circumference of the shoulder section (6) and comprises repeating, annular geometric base structures (13, 14).

3. The plastic bottle according to claim 1 or 2, **characterized in that** the geometric base structures (13, 14) are separated from one another by grooves (16) that run essentially in the longitudinal direction of the body (2).

4. The plastic bottle according to claim 3, **characterized in that** the grooves (16) that run in the longitudinal direction are located in a projection view parallel to the longitudinal axis of the body (2).

5. The plastic bottle according to claim 3, **characterized in that** the grooves (16) that run in the longitudinal direction form an included angle of up to 45 degrees with the longitudinal axis of the body in a projection view.

6. A The plastic bottle according to any one of claims 1-5, **characterized in that** the transverse and/or longitudinal grooves (15, 16) have a depth (t) of about 0.5 mm to about 1.5 mm.

7. The plastic bottle according to claim 6, **characterized in that** the transverse and/or longitudinal grooves (15, 16)comprise a notched base (17) whose width (b) measured perpendicular to the groove's length is about 0.2 mm to about 1.2 mm.

8. The plastic bottle according to any one of claims 1-7, **characterized in that** walls (18, 19)of the transverse and/or longitudinal grooves (15, 16) form an opening angle (α) together of about *50° to about 100°.

9. The plastic bottle according to any one of claims 1-8, **characterized in that** the structuring located in rings (11, 12) comprises 9 to 15, preferably 10 to 14, geometric base structures (13, 14) that are arranged evenly along the circumference.

10. The plastic bottle according to claim 9, **characterized in that** two or more rings (11, 12) of geometric base structures (13, 14) are arranged in the shoulder section (6), wherein each ring (11, 12) has the same number of geometric base structures (13, 14) separated from one another by longitudinal grooves (16) that extend across adjacent ring structures (11, 12).

11. The plastic bottle according to any one of claims 1-10, **characterized in that** the geometric base structures (13, 14)are designed rectangular to trapezoidal.

12. The plastic bottle according to claim 11, **characterized in that** the base structures (13, 14) have a height that is 1 to 1.5 times their width.

13. The plastic bottle according to any one of the preceding claims, **characterized in that** it has a fill volume of 50 ml to 330 ml.

14. The plastic bottle according to any one of the preceding claims, **characterized in that** the structuring (10) in the shoulder section (6) is produced in a stretch-blowing or extrusion blowing process within the mold cavity of a blow mold.

15. The plastic bottle according to any one of the preceding claims, **characterized in that** the longitudinal grooves (15, 16) have a narrower notched base than the transverse grooves.

## Revendications

1. Bouteille en plastique et récipient en plastique similaire pour retenir des substances fluides, ayant un corps allongé (2), dont une extrémité longitudinale est fermée par une base (3) et dont l'extrémité opposée se fond dans une section de col (4) avec une ouverture verseuse (5), et qui comprend une section d'épaule (6) qui s'étend de la section de col (4) à une région de diamètre supérieur (7) du corps (2), et la section d'épaule (6) étant pourvue de structures (10) dans au moins une partie de sa direction axiale et circonférentielle, deux ou une pluralité d'anneaux (11, 12) de structures géométriques de base (13, 14), qui sont séparées les unes des autres par des sillons transversaux (15) étant disposés dans la section d'épaule (6) **caractérisée en ce qu'**un ultérieur sillon transversal (15) forme la limite de la section d'épaule (6) avec le corps (2) afin d'améliorer la rigidité.

2. Bouteille en plastique selon la Revendication 1, **caractérisée en ce que** les structures (10) sont disposées de manière uniforme le long de l'étendue circonférentielle de la section d'épaule (6) et comprennent des structures géométriques de base récurrentes disposées de manière annulaire (13, 14).

3. Bouteille en plastique selon la Revendication 1 ou 2, **caractérisée en ce que** les structures géométriques de base (13, 14) sont séparées les unes des autres par des sillons (16) s'étendant substantiellement dans la direction longitudinale du corps (2).

4. Bouteille en plastique selon la Revendication 3, **caractérisée en ce que** les sillons (16) s'étendant dans la direction longitudinale sont disposés en parallèle à l'axe longitudinal du corps (2) dans une vue en projection.

5. Bouteille en plastique selon la Revendication 3, **caractérisée en ce que** les sillons (16) s'étendant dans la direction longitudinale impliquent un angle allant jusqu'à 45 ° avec l'axe longitudinal du corps (2) dans une vue en projection.

6. Bouteille en plastique selon une quelconque des Revendications 1 - 5, **caractérisée en ce que** les sillons transversaux et/ou longitudinaux (15, 16) ont une profondeur (t) d'environ 0,5 mm à environ 1,5 mm.

7. Bouteille en plastique selon la Revendication 6, **caractérisée en ce que** les sillons transversaux et/ou longitudinaux (15, 16) comprennent une base de sillon (17) dont la largeur (b) mesurée perpendiculairement à l'étendue du sillon est d'environ 0,2 mm à environ 1,2 mm.

8. Bouteille en plastique selon une quelconque des Revendications 1 - 7, **caractérisée en ce que** les parois (18, 19) des sillons transversaux et/ou longitudinaux (15, 16) impliquent un angle d'ouverture (a) les unes avec les autres qui est d'environ 50 ° à environ 100 °.

9. Bouteille en plastique selon une quelconque des Revendications 1 - 8, **caractérisée en ce que** les structures disposées en anneaux (11, 12) comprennent 9 à 15, de préférence 10 à 14, structures géométriques de base (13, 14), qui sont disposées de manière uniforme sur la circonférence.

10. Bouteille en plastique selon la Revendication 9, **caractérisée en ce que** deux ou une pluralité d'anneaux (11, 12) de structures géométriques de base (13, 14) sont disposés dans la section d'épaule (6), chaque anneau (11, 12) comprenant le même nombre de structures géométriques de base (13, 14), qui sont séparées les unes des autres par des sillons longitudinaux (16) qui s'étendent au-dessus de structures en anneau adjacentes (11, 12).

11. Bouteille en plastique selon une quelconque des Revendications 2 - 10, **caractérisée en ce que** les structures géométriques de base (13, 14) sont de forme rectangulaire à trapézoïdale.

12. Bouteille en plastique selon la Revendication 11, **caractérisée en ce que** les structures géométriques de base (13, 14) ont une hauteur qui est 1 à 1,5 fois leur largeur.

13. Bouteille en plastique selon une quelconque des revendications précédentes, **caractérisée en ce qu'**elle a un volume de remplissage de 50 ml à 330 ml.

14. Bouteille en plastique selon une quelconque des revendications précédentes, **caractérisée en ce que** les structures (10) dans la section d'épaule (6) sont produites par un procédé d'étirage-soufflage ou extrusion-soufflage à l'intérieur de l'empreinte d'un moule pour soufflage.

15. Bouteille en plastique selon une quelconque des revendications précédentes, **caractérisée en ce que** les sillons longitudinaux (15, 16) ont une base de sillon plus étroite que les sillons transversaux.
